# FASCICULE DE BREVET EUROPEEN

(11) **EP 0 034 532 B1**
(45) Date de publication et mention de la délivrance du brevet: **08.08.1984**
(21) Numéro de dépôt: 81400211.9
(22) Date de dépôt: 11.02.1981
(51) Int. Cl.: F42B 23/04

(54) **Mine dispersable bidirectionnelle à charge formée**
Streubare Mine vom Zweirichtungs-Hohlladungstyp
Gravity-deployed bidirectional mine with a hollow charge

(30) Priorité: 11.02.1980 FR 8002907
(43) Date de publication de la demande: 26.08.1981
(73) Titulaire: ETAT-FRANCAIS représenté par le DELEGUE GENERAL POUR L'ARMEMENT, F-75997 Paris Armées (FR)
(72) Inventeur: Augé, Claude, F-18000 Bourges (FR)

## Description

Le secteur technique de la présente invention est celui des mines à effet dirigé utilisables contre les engins blindés, pouvant fonctionner quel que soit son mode de pose.

On connaît divers types de mines dont le mode de pose est très variable par exemple largage d'avion, d'hélicoptères, de véhicules terrestres comportant un lanceur ou un épandeur de mines ou à partir d'obus de roquettes ou de missiles.

Le brevet BE-A-626 902 décrit une mine antipersonnel fonctionnant à l'aide d'une faible pression et pour laquelle le rapport hauteur/diamètre représenté sur la figure est inférieur à 0,5. Toutefois, cette mine ne comporte pas une charge formée et ne comprend pas une structure amortissante semi-rigide.

Le brevet US-A-4 040 354 décrit une mine antichar largable à partir d'un aéronef et dont le rapport hauteur/diamètre est inférieur à 0,5. Cette mine n'est cependant pas équipée d'une structure amortissante.

Il s'avère que lorsque les mines dispersées ou larguées atteignent le sol, leur position finale souvent n'est pas celle souhaitée, ceci étant dû au fait que les mines roulent et rebondissent plusieurs fois avant de s'immobiliser. Pour pallier cet inconvénient, on a proposé deux types de mines: les mines à retournement monodirection- nelles et les mines bidirectionnelles décrites dans le brevet français 2 448 708.

Le premier type ne comporte qu'une seule charge; au cas où, lors de la pose, la charge ne se trouve pas en regard avec l'objectif, un dispositif annexe agit pour assurer son retournement. En réalité, ce dispositif donne une nouvelle possibilité à la mine de se repositionner correctement, ce qui n'implique pas l'obtention certaine du résultat escompté. Le deuxième type de mine permet d'augmenter considérablement la probabilité d'obtenir une mine posée dans de bonnes conditions. Pour ce faire, la mine comprend un bourrelet en polyuréthane élastomère pour assurer la protection et la tenue de l'ensemble de la mine et pour fixer la forme extérieure et une charge formée bidirectionnelle avec allumeur sélectionnant le sens de progression de la détonation vers l'objectif à détruire.

Dans les deux cas, il subsiste une probabilité non négligeable pour que la mine se pose sur le champ.

Un but de la présente invention est d'apporter un remède à ce problème en fournissant une mine ayant une très grande probabilité de pose dans de bonnes conditions et ceci quel que soit son mode de dispersion et que que soit le terrain à miner.

En effet, dans le cas où la pose s'effectue sur des terrains durs et notamment dans le cas de largages par avions, hélicoptères, obus, roquettes ou missiles, les mines ne doivent pas setrouver endommagées à la suite de leur contact avec le sol. Pour cela, les mines antérieurement proposées étaient équipées de dispositifs de freinage tels que des parachutes ou des stabilisateurs afin de réduire les chocs qui risquaient de détériorer les circuits électroniques ou la charge elle-même et ce qui, par conséquent, diminuait notablement la fiabilité de ces mines.

Un autre but de la présente invention est d'apporter une solution simple et de bas prix de revient à ce problème, tout en permettant de supprimer les dispositifs de freinage et en offrant des mines plus compactes, moins complexes et plus facilement logeables dans des corps d'obus, de roquettes ou de missiles ou dans les dispositifs distributeurs d'avions, d'hélicoptères ou de camions.

L'invention a pour objet une mine à charge formée à effet dirigé suivant l'une des deux directions opposées d'un axe X'X perpendiculaire au plan médian de la mine présentant une forme générale aplatie, comprenant notamment un boîtier sensiblement cylindrique renfermant la charge et aux extrémités duquel sont fixés deux revêtements métalliques, un allumeur muni éventuellement d'une tirette d'armement extraite par un ressort, l'axe X'X constituant l'axe de symétrie des revêtements, le rapport hauteur h sur diamètre extérieur d de la mine étant inférieur à 0,5, caractérisée en ce qu'elle comprend des moyens d'amortissement entourant le boîtier constitués par une couche de matériau amortissant sur laquelle sont fixées des languettes flexibles de part et d'autre du plan médian et à une distance déterminée de celui-ci, leurs extrémités libres s'écartant de l'axe de révolution et étant alors sensiblement dans le plan médian de la mine, pour assurer ainsi la pose suivant l'une ou l'autre des directions préférentielles.

Une caractéristique de la mine selon l'invention est que les languettes flexibles sont disposées régulièrement autour de la mine, et sont fixées de part et d'autre et à une distance déterminée du plan médian de la mine, leurs extrémités libres s'écartant de l'axe de révolution et étant sensiblement dans le plan médian de la mine.

Une autre caractéristique de la mine selon l'invention est que les moyens d'amortissement sont constitués d'une part par une armature métallique entourant le boîtier et composée de deux rondelles disposées dans des plans sensiblement parallèles au plan médian reliées entre elles par des entretoises noyées dans un matériau amortissant et d'autre part, par des languettes flexibles fixées sur les rondelles de part et d'autre du plan médian et à une distance déterminée de celui-ci leurs extrémités libres s'écartant de l'axe de révolution et étant alors sensiblement dans le plan médian de la mine.

Selon d'autres caractéristiques:
- le matériau capable d'amortir les chocs comporte des logements susceptibles d'accueillir les languettes flexibles lorsqu'elles sont en position repliée.
- le ressort extracteur de la tirette d'armement de la mine est constitué par l'une des languettes flexibles.
- le matériau capable d'amortir les chocs est une résine alvéolée, ou un élastomère à grand allongement, ou un explosif composite à grand allongement à liant alvéolé ou non.
- l'allumeur est disposé dans la partie centrale de la charge, autour de l'axe de révolution de la mine et symétriquement par rapport à son plan médian.
- la forme extérieure de la mine est sensiblement un secteur circulaire d'angle au sommet égal à 2'r , n étant un nombre entier. n

D'autres caractéristiques et avantages de l'invention apparaîtront à la lecture de la description détaillée qui suit et qui est faite en référence aux dessins annexés dans lesquels:
La figure 1 représente une coupe partielle passant par l'axe de révolution d'un exemple préférentiel d'une mine selon l'invention.
La figure 2 représente une coupe d'une variante de réalisation.
La figure 3 représente une vue extérieure perpendiculaire à l'axe de révolution de la charge formée de la variante de réalisation représentée à la figure 2.

Dans tous les exemples représentés sur les figures, on retrouve une charge explosive 1 comprise entre deux revêtements 2a et 2b solidaires d'un boîtier 3 sensiblement cylindrique. Les revêtements 2a et 2b sont disposés aux extrémités du boîtier selon le même axe XX' et sont susceptibles de générer des jets de charge formée allant dans deux directions opposées; les deux revêtements sont classiquement soit plats soit coniques et réalisés en cuivre. Ces mines comportent de plus un tube central 4 dans lequel est placé un système d'amorçage 5 mobile par gravité qui peut être maintenu en position de sécurité, c'est-à-dire en position centrale par un dispositif approprié qui déverrouille le système à l'instant opportun. La mine a une forme générale aplatie par exemple une ellipsoide tronquée.

La mine représentée à la figure 1 est constituée, outre de la charge décrite précédemment, de deux rondelles 6 et 7 régulièrement entretoisées par des tirants 8 qui sont solidarisés par leurs extrémités aux rondelles, par exemple au rivetage. Cet ensemble forme ainsi un squelette par exemple en métal capable de supporter une partie importante des efforts dus aux chocs lors de la pose. Cette structure est noyée dans un matériau amortissant 9, le couple matériau amortissant - squelette ainsi constitué étant apte à subir des chocs très violents tout en protégeant de façon très efficace la charge explosive. Dans la même optique, l'allumeur 10 a été placé au centre de la charge explosive, où il se trouve particulièrement bien protégé, et ce qui permet également de l'utiliser comme écran formeur d'onde. La mine selon l'invention possède une tirette d'armement 11, permettant de disposer d'une sécurité de stockage, qui agit sur le système d'amorçage soit directement, soit par l'intermédiaire de l'allumeur 10.

Cette mine comporte de plus des languettes flexibles 12 régulièrement réparties sur son pourtour et fixées sur les deux rondelles 6 et 7.Les extrémités libres de ces languettes sont situées approximativement dans le plan médian de la mine et permettent d'atteindre un diamètre extérieur d de telle manière que le rapport hauteur h de la mine sur d soit au plus égal à 0,5, ce qui offre une probabilité très faible de pose sur le chant. Ces languettes flexibles peuvent être repliables et dans ce cas peuvent se placer dans des logements 13 ménagés dans le matériau amortissant. Cette possibilité offre l'avantage de pouvoir placer ce type de mine dans des obus, des missiles, des roquettes ou des conteneurs sans que l'encombrement de la mine ne soit trop important, la majeure partie de la place disponible étant laissée à la charge proprement dite.

La tirette d'armement 11, est habituellement éjectée par un ressort, une goupille 14 la maintenant en place jusqu'au montage dans un projectile ou conteneur. Dans ce type de mine, la flexibilité des languettes a été utilisée pour faciliter l'extraction de la tirette; l'extrémité extérieure 15 en forme de T est engagée dans la partie évidée 16 de la languette flexible correspondante, de manière à permettre l'éjection au travers de la partie évidée 16.

En variante, on peut fixer les languettes sur la couche même de matériau amortissant 9 en supprimant le squelette (6, 7, 8), ce qui permet de faciliter la fabrication et de diminuer le prix de revient.

Les matériaux du type résine alvéolée ou élastomère à grand allongement sont remarquablement aptes à la réalisation du matériau amortissant les chocs.

La structure semi-rigide de la mine représentée à la figure 2 est constituée de façon identique à celle de la figure 1, soit par deux rondelles métalliques 6 et 7 de forme appropriée entretoisées par des tirants 8. Le rapport h/d à été diminué en plaçant l'allumeur 10 au coeur du matériau amortissant, à l'extérieur de la charge formée. Toujours par rapport à la figure 1, les languettes flexibles sont suprimées, la forme extérieure de la mine étant celle décrite à la figure 2.

La mine représentée à la figure 3 est réalisée de manière à pouvoir être logée dans un conteneur cylindrique tel que la tête militaire d'une roquette ou d'un missile. Sa forme extérieure est celle d'un secteur circulaire de diamètre D correspondant au diamètre intérieur du conteneur dans lequel on place ce type de mine. Dans ce cas particulier, le secteur circulaire a un angle au sommet égal à 2 3 ir de manière à pouvoir loger trois mines côte a côte. Il est bien entendu que l'on peut faire varier le nombre de mines, compte tenu du diamètre disponible du conteneur. Ce type de mine est équipé de languettes flexibles repliables 12 qui contribuent avec la forme extérieure très aplatie, à permettre la pose dans d'excellentes conditions. La constitution de la structure semi-rigide peut être celle utilisée pour la construction de l'une des mines décrites précédemment.

## Revendications

1. Mine à charge formée à effet dirigé suivant l'une des deux directions opposées d'un axe X'X perpendiculaire au plan médian de la mine présentant une forme générale aplatie, comprenant notamment un boîtier (3) sensiblement cylindrique renfermant la charge (1) et aux extrémités duquel sont fixés deux revêtements métalliques (2), un allumeur muni éventuellement d'une tirette d'armement (11) extraite par un ressort, l'axe X'X constituant l'axe de symétrie des revêtements, le rapport hauteur h sur diamètre extérieur d de la mine étant inférieur à 0,5, caractérisée en ce qu'elle comprend des moyens d'amortissement entourant le boîtier constitués par une couche (9) de matériau amortissant sur laquelle sont fixés des languettes flexibles (12) de part et d'autre du plan médian et à une distance déterminée de celui-ci, leurs extrémités libres s'écartant de l'axe de révolution et étant alors sensiblement dans le plan médian de la mine, pour assurer ainsi la pose suivant l'une ou l'autre des directions préférentielles.

2. Mine selon la revendication 1, caractérisée en ce que les moyens d'amortissement sont constituées d'une part par une armature métallique entourant le boîtier et composée de deux rondelles (7) disposés dans des plans sensiblement parallèles au plan médian reliées entre elles par des entretoises (8) noyées dans un matériau amortissant (9) et d'autre part, par des languettes flexibles (12) fixées sur les rondelles de part et d'autre du plan médian et à une distance déterminée de celui-ci leurs extrémités libres s'écartant de l'axe de révolution et étant alors sensiblement dans le plan médian de la mine.

3. Mine selon la revendication 2, caractérisée en ce que le matériau capable d'amortir les chocs comporte des logements (13) susceptibles d'accueillir les languettes flexibles lorsqu'elles sont en position repliée.

4. Mine selon la revendication 3, caractérisée en ce que le ressort extracteur de la tirette d'armement de la mine est constitué par l'une des languettes flexibles (12a).

5. Mine selon l'une quelconque des revendications 1 à 4, caractérisée en ce que le matériau amortissant est une résine alvéolée ou un élastomère à grand allongement.

## Patentansprüche

1. Mine für geformte Ladung mit in einer der beiden entgegengesetzten Richtungen einer senkrecht zur Minenmittelebene stehenden Achse X'X gerichteter Wirkung, wobei die Mine eine allgemeine abgeflachte Form aufweist, namentlich ein im wesentlichen zylindrisches, die Ladung (1) umschließendes Gehäuse (3) umfaßt, an dessen beiden Endbereichen zwei Metall- überzüge (2) befestigt sind, einen eventuell mit einem durch eine Feder herausziehbaren Entsicherungszughebel (11) versehenen Zünder umfaßt, und wobei Achse X'X die Symmetrieachse der Überzüge bildet und das Verhältnis der Höhe h zum Außendurchmesser d der Mine kleiner als 0,5 ist, dadurch gekennzeichnet, daß sie das Gehäuse umschließende, durch eine dämpfende Materialschicht (9) gebildete Dämpfungsmittel umfaßt, auf welchen beidseitig der Mittelebene in einem bestimmten Abstand derselben biegsame Lamellen (12) derart befestigt sind, daß deren freie Endstücke sich von der Drehachse entfernen und dann im wesentlichen in der Minenmittelebene liegen, so daß das Verlegen der einen oder der anderen bevorzugten Richtung entsprechend sichergestellt wird.

2. Mine nach Anspruch 1, dadurch gekennzeichnet, daß die Dämpfungsmittel einerseits durch eine das Gehäuse umschließende und aus zwei in im wesentlichen parallel zur Mittelebene verlaufenden Ebenen liegenden, miteinander durch in dämpfendes Material (9) eingebettete Verbindungsleisten (8) verbundenen Scheiben (7) bestehende Metallbewehrung und andererseits durch an den Scheiben beiderseits der Mittelebene in einem bestimmten Abstand derselben befestigten biegsamen Lamellen (12) gebildet sind, wobei die freien Lamellenendstücke sich von der Drehachse entfernen und dann im wesentlichen in der Mittelebene der Mine liegen.

3. Mine nach Anspruch 2, dadurch gekennzeichnet, daß das stoßdämpfende Material Aufnahmen (13) umfaßt, welche die biegsamen Lamellen dann aufnehmen können, wenn diese in eingeklapptem Zustand sind.

4. Mine nach Anspruch 3, dadurch gekennzeichnet, daß die Ausziehfeder für den Minenentsicherungshebel durch eine der biegsamen Lamellen (12a) gebildet ist.

5. Mine nach einem der Ansprüche 1 bis 4, dadurch gekennzeichnet, daß das dämpfende Material ein Zellenharz oder ein Elastomer mit hohem Dehnungsvermögen ist.

## Claims

1. A shaped charge mine with action directed along one of the two opposite directions of axis an X'X perpendicular to the median plane of the mine which is of generally flattened shape, including a substantially cylindrical housing (3) containing the charge (1) to the ends of which housing there are fastened two metal covering (3) an igniter provided with a cocking rod (11) extracted by a spring, the axis X'X being the axis of revolution of the covering (2), the ratio of height h to outside diameter d being less than 0,5, characterized by the fact that it comprises damping means surrounding the housing consisting of a layer (9) of damping material on which flexible tongues (12) are fastened on opposite sides of the median plane and at a given distance from it, said flexible tongues having free ends which extend away from the axis of revolution and which are substantially oriented in the median plane of the mine, in order to assure laying along one or the other of the preferred directions.

2. A shaped charge mine raccording to claim 1, characterized by the fact that the damping means consists of a metallic armoring sur- rouding the housing and composed of two disks (7) arranged in planes substantially parallel to the median plane of the mine and connected to each other by tierods (8) embedded in a damping material (9) and wherein flexible tongues (12) are fastened on the disks on opposite sides of the median plane and at a given distance from it, said flexible tongues having free ends which extend away from the axis of revolution and are substantially oriented in the median plane of the mine.

3. A mine according to claim 2, wherein the damping material has recesses (13) which can receive the flexible tongues (12) when they are in a folded position.

4. A mine according to claim 3, wherein the extractor spring of the cocking rod of the mine consists of one of the flexible tongues (12a).

5. A mine according to each of the claims 1 to 4, wherein the damping material is a cellular resin or an elastomer of large elongation.
